# EUROPÄISCHE PATENTSCHRIFT

(11) **EP 0 562 428 B1**
(45) Veröffentlichungstag und Bekanntmachung des Hinweises auf die Patenterteilung: **05.06.1996**
(21) Anmeldenummer: 93104314.5
(22) Anmeldetag: 17.03.1993
(51) Int. Cl.: A63G 1/26

(54) **Rundfahrgeschäft mit einer steil aufrichtbaren Bodenstruktur**
Roundabout with a steep erectable floor construction
Manège avec une construction de fond raidement relevable

(30) Priorität: 21.03.1992 DE 9203822 U
(43) Veröffentlichungstag der Anmeldung: 29.09.1993
(73) Patentinhaber: Huss Maschinenfabrik GmbH & Co. KG, D-28207 Bremen (DE)
(72) Erfinder: Böhme, Karl, W-2800 Bremen 41 (DE)
(74) Vertreter: Eisenführ, Speiser & Partner

(56) Entgegenhaltungen:
- EP-A- 0 283 872
- DE-A- 3 114 900
- US-A- 3 767 194

## Beschreibung

Die Erfindung betrifft ein Rundfahrgeschäft gemäß dem Oberbegriff des Anspruchs 1.

Ein derartiges Fahrgeschäft ist aus der DE-A-1 780 962 bekannt.

Ein anderes Fahrgeschäft ist beispielsweise aus der EP-B-283 872 (Fig. 1) bekannt. Bei diesem Fahrgeschäft sind am Umfang der Bodenstruktur mehrere Fahrgastgondeln um zur Mittelachse hin geneigte Hochachsen frei schwenkbar angeordnet. Die tatsächliche, den beim Fahrgast erzeugten Fahreindruck bestimmende Bewegung der Gondel ist von verschiedenen Faktoren abhängig, zu denen in erster Linie die Drehzahl der Bodenstruktur sowie deren Kippwinkel im Verhältnis zum Neigungswinkel der Gondel-Hochachsen zählen. Durch Veränderung des Kippwinkels und der Drehzahl lassen sich mithin die Schwenkbewegungen der Gondeln und dadurch die Fahreindrücke variieren. Letzterem sind aber gleichwohl relativ enge Grenzen gesetzt, und außerdem läßt das freie Pendeln der Gondeln keine sichere und reproduzierbare Steuerung der Gondelbewegungen zu.

Dem Wunsch nach einer vielfältigen Variierbarkeit des Fahreindrucks bei eindeutiger und reproduzierbarer Vorgabe solcher Variationen wird die Erfindung dadurch gerecht, daß die Bodenstruktur und die Planetenscheiben getrennte Drehantriebe haben und daß die Bodenstruktur mit den Planetenscheiben in eine steile Schräglage kippbar ist.

Die Überlagerung der jeweils teilweise entgegengesetzt gerichteten Fliehkraftfelder einerseits der Bodenstruktur, andererseits jeder Planetenscheibe führt zu wechselnden, in bezug auf die jeweilige Planetenachse radial gerichteten Kräften auf die Fahrgäste, so daß diese abwechselnd in ihre Sitze gepreßt oder gegen die sie fest darin haltenden Sicherheitsbügel gedrückt werden. Zugleich ergeben sich in Umfangsrichtung der Planetenscheiben Beschleunigungen und Verzögerungen, die beim Aufrichten (Kippen) der Bodenstruktur infolge der Erdanziehung noch verstärkt werden und seitliche Bewegungen - gewissermaßen Schunkelbewegungen - der Fahrgäste hervorrufen. Die in bezug auf die Planetenachse zentral orientierte Anordnung der Fahrgastsitze und damit Blickrichtung der Fahrgäste erhöht den Reiz des Fahrerlebnisses, weil der wechselseitige Sichtkontakt zusätzliche Eindrücke hervorruft und eine Art Gemeinschaftsgefühl erzeugt, das die Freude an der Vergnügungsfahrt vergrößert.

Vorzugsweise ist eine Zentralsteuerung für den Drehantrieb der Bodenstruktur einerseits und die Drehantriebe der Planetenscheiben andererseits vorgesehen, welche feste Drehzahlpaarungen für die letzteren im Verhältnis zur ersteren vorzugeben erlaubt. Solche festen Zuordnungen der Planetendrehzahl zur Bodenstruktur-Drehzahl ermöglicht es, die Fahrgäste spezielle - und untereinander sehr unterschiedliche - Zykloidenbewegungen vollführen zu lassen.

Die Bewegung von Fahrgastsitzen um Planetenachsen, die ihrerseits um eine zentrale Mittelachse bewegt werden, ist an sich bekannt. So hat ein unter der Bezeichnung "CALYPSO" marktgängiges Karussell auf einer festen, um die Mittelachse drehbaren Bodenscheibe eine Mehrzahl von Drehkreuzen, welche um die Planetenachsen drehbar sind und an ihren vier Enden starr befestigte Fahrgastgondeln tragen, deren beiden Sitze tangential zur Planetenachse ausgerichtet sind; bezogen auf die Planetenachse 'fahren' die Gondeln (ohne Höhenveränderung) hintereinander her.

Die Bodenscheibe eines solchen Fahrgeschäfts kann gemäß der DE-U-1 780 962 auch um einen relativ kleinen (spitzen) Winkel schräg gestellt und statt der Drehkreuze mit je vier Einzelsitzen können auch topfartige Planetenkörper mit kreisförmig angeordneten Sitzbänken vorgesehen werden. Die Fahreindrücke des erfindungsgemäßen Fahrgeschäfts können dabei aber nicht auftreten. Das gilt in vergleichbarer Weise für das aus dem DE-U-1 870 749 bekannten Fahrgeschäft, dessen Bodenscheibe auch nur bis zu einem spitzen Winkel angehoben werden kann, und dessen Planetensitze tangential ausgerichtet starr an Drehkreuzen befestigt sind.

Eine steile Kippung gibt es allerdings bei dem unter der Bezeichnung "KATAPULT" bekannt gewordenen Fahrgeschäft, bei welchem ein aufrichtbarer Arm drei nach oben und seitlich bogenförmig herausragende Ausleger trägt, an deren Enden Tragsterne dreh- und antreibbar gelagert sind, die am Umfang um tangentiale Achsen frei pendelnd aufgehängte Gondeln tragen, welche bei Drehung der Sterne nach außen geschleudert werden. Hier überlagert sich also den beiden (teilweise entgegengesetzt gerichteten) Fliehkraftfeldern die Erdbeschleunigung; jedoch sind in diesem Falle die planetenartig angeordneten 'Sterne' hängend gehalten und tragen die Fahrgastsitze in Form von frei pendelnden Gondeln, in denen die Fahrgastsitze wiederum tangential ausgerichtet sind. Die Fahreindrücke sind also wesentlich andere.

Vorzugsweise sind die Planetenscheiben im wesentlichen kreisförmig, mit der Planetenachse als Mittelpunkt, ausgebildet; jedoch sind diametral gegenüberliegende Kreissegmente - beispielsweise entlang einer Kreissehne oder im schwach gekrümmten Kreisbogen mit der Mittelachse als Mittelpunkt - weggeschnitten und die Fahrgastsitze nur auf den senkrecht dazu diametral einander gegenüberliegenden, von Kreisbögen berandeten Scheibenabschnitten angeordnet. In dieser Anordnung können die einzelnen Fahrgastsitze radial zur Planetenachse ausgerichtet sein. Bevorzugt ist jedoch, daß die Fahrgastsitze parallel zueinander und zu den Kreissegment-Schnittlinien, aber konkav verstaffelt auf den von Kreisbögen berandeten Scheibenabschnitten angeordnet sind, wobei auf gegenüberliegenden Scheibenabschnitten (22) angeordnete Fahrgastsitze (24) einander zugewandt sind. Letzteres erlaubt eine bessere Ausnutzung der zur Verfügung stehenden Fläche auf der Planetenscheibe.

Ferner ist die Anordnung vorteilhaft so getroffen, daß bei stillstehender Bodenstruktur alle Planetenscheiben eine Drehstellung einnehmen, in der jeweils eine Kreissegment-Schnittlinie tangential zur Mittelachse verläuft. Von dieser 'abgeflachten', nicht durch Fahrgastsitze versperrten Seite der Planetenscheiben können diese von den Fahrgästen betreten und verlassen werden, und zwar ausschließlich von dem zur Mittelachse konzentrischen Ringpodest aus. Die Bodenstruktur braucht keine eigene Plattform, die mit hochgeschwenkt werden müßte; es brauchen nur Schutzgitter o. dgl. gegen das Abstürzen vom Podest zwischen den Planetenscheiben vorgesehen werden, was eine entsprechende Gewichtsverminderung der Bodenstruktur mit entsprechender Verringerung der Kapazität des Schwenkmechanismus' und der Antriebsleistung für die Bodenstruktur zur Folge hat.

Die Zeichnung veranschaulicht die Erfindung an einem Ausführungsbeispiel, und zwar zeigt:
- Fig. 1: eine Draufsicht auf das erfindungsgemäße Rundfahrgeschäft;
- Fig. 2: einen vertikalen Längsschnitt; und
- Fig. 3: eine Draufsicht auf eine Planetenscheibe mit anderer Sitzanordnung.

Beim dargestellten Ausführungsbeispiel handelt es sich um ein Reisegeschäft. Daher sind an dem der Fig. 2 entnehmbaren Grundgestell 1 Radsätze 2 befestigt. Für die Aufstellung am Betriebsort sind in üblicher Weise Pratzen 3 vorgesehen. Ferner läßt sich am Grundgestell 1 ein Ringpodest 4 mit Aufstiegstufen 5 auf der einen und einer Fassade 6 auf der anderen Seite befestigen.

Am Grundgestell 1 ist ferner ein Schwenk- oder Aufrichtarm 7 um eine an seinem einen Ende (und im Bereich des Außenumfangs des Fahrgeschäfts) angeordnete Achse 8 kippbar gelagert. Der Schwenkarm 7 trägt an seinem anderen Ende die im ganzen mit 9 bezeichnete Bodenstruktur des Fahrgeschäfts. Ein Aufrichtzylinder 10 ist einerseits bei 11 am Grundgestell 1, andererseits bei 12 an der Bodenstruktur 9 schwenkbar gelagert. Es ist erkennbar, daß beim Ausfahren des Kolbens aus dem Aufrichtzylinder 10 die Bodenstruktur 9 mit dem Schwenkarm 7 um die Achse 8 (in Fig. 2 im Uhrzeigersinn) gekippt wird; die strichpunktierte Linie 13 deutet dies an, der Kippwinkel beträgt beispielsweise 50°.

Die Bodenstruktur 9 besteht aus einer zentralen Antriebsnabe 14, die sich - vom Motor 15 angetrieben - um die Mittelachse 16 drehen kann. An der Nabe 14 angeflanscht sind sich im wesentlichen radial erstreckende (im dargestellten Beispiel vier) Arme 17. Jeder der insgesamt ein Drehkreuz bildenden Arme 17 trägt an seinem freien Ende eine Planetenscheibe 18, welche um die Planetenachse 19 auf dem Arm 17 gelagert und - mit Hilfe je eines nicht dargestellten Motors - antreibbar ist.

In Fig. 2 sind zwei der Planetenscheiben 18 und die darauf befindlichen Sitzaufbauten nur durch strichpunktierte Umrißlinien angedeutet. In Fig. 1 ist in der Draufsicht erkennbar, daß jede Planetenscheibe 18 zwei einander diametral gegenüberliegende Abschnitte 20 aufweist, die von zur Mittelachse 19 konzentrischen Kreisbögen 21 berandet sind, welche durch Abschnitte 22 verbunden sind, deren Berandung die Schnittlinie 23 zu Kreissegmenten darstellt, welche vom Grundkreis der Bögen 20 abgeschnitten sind. Die Schnittlinie kann gemäß Fig. 1 eine Gerade sein, sie kann aber beispielsweise auch ein Kreisbogenabschnitt mit der Mittelachse 16 als Mittelpunkt sein.

Auf den Abschnitten 20 jeder Planetenscheibe 19 sind zwei einander zugewandte Reihen von Fahrgastsitzen 24 angeordnet, die gemäß Fig. 1 radial zur Planetenachse 19 hin ausgerichtet sind. Bei 25 ist für einen Sitz die Anordnung hydraulisch gesteuerter Schulter- und Schoßhaltebügel angedeutet. Darüber hinaus sind die Fahrgastsitze 24 so schalenförmig ausgebildet, daß sie den Fahrgästen zusätzlich einen gewissen Seitenhalt geben.

Fig. 1 läßt auch erkennen, daß in der (über die leichte Grundneigung der Bodenstruktur 9 nebst Grundgestell 1 und Ringpodest 4 hinaus) nicht gekippten Ruhelage des Fahrgeschäfts alle Planetenscheiben 18 eine definierte Stellung in bezug auf ihre Achse 19 einnehmen. In allen Fällen weist ein Abschnitt 22, der keine Fahrgastbestuhlung hat, in bezug auf die Mittelachse 16 radial auswärts, so daß die Fahrgäste ohne weiteres ein- und aussteigen können. Der diametral gegenüberliegende Abschnitt 22 ist durch ein Geländer 26 gesichert. Daher braucht auf der Bodenstruktur 9 - einwärts vom Ringpodest 4 - kein Podest (über die Planetenscheiben 18 hinaus) vorgesehen werden.

Es genügt eine in Fig. 1 bei 27 angedeutete leichte Gitterkonstruktion zwischen den einzelnen Planetenscheiben 18.

Fig. 3 zeigt in Draufsicht eine Planetenscheibe 18 mit anderer Anordnung der Fahrgastsitze 24. Diese haben parallele Seiten und sind parallel zueinander sowie zu den Kreissegment-Schnittlinien 23, aber verstaffelt auf der Scheibe 18 befestigt, so daß die diametral gegenüberliegenden mittleren Sitze 24 einen größeren Abstand voneinander haben als die außenliegenden.

Die - nicht dargestellte - Zentralsteuerung läßt nicht nur die Einstellung fester Drehzahlpaarungen für den Drehantrieb 15 der Bodenstruktur 9 einerseits und die Drehantriebe der Planetenscheiben 18 andererseits zu, sondern einen Wechsel der Drehrichtung. Während bislang bei allen Planetenanordnungen diese im Gegenlauf (also mit unterschiedlichem Drehsinn) zum Zentralbau angetrieben wurden, ist erfindungsgemäß ein Gleichlauf bevorzugt. Es hat sich nämlich gezeigt, daß entgegen den Erwartungen der Antrieb der Bodenstruktur 9 und der Planetenscheiben 18 mit gleichem Drehsinn (bei gleicher Antriebsleistung) zu höheren Beschleunigungswerten führt.

## Patentansprüche

1. Rundfahrgeschäft mit einer oberhalb eines Grundgestells (1) angeordneten Bodenstruktur (9), die um eins zu ihrer Hauptebene lotrechte Mittelachse (16) dreh- und antreibbar sowie gegenüber dem Grundgestell (1) neigbar ist, und auf der eine Mehrzahl von Planetenscheiben (18) mit radialem Abstand von Mittelachse (16) angeordnet und jeweils um mittelachsparallele Planetenachsen (19) dreh- und antreibbar sind, wobei auf jeder Planetenscheibe (18) mehrere Fahrgastsitze (24) befestigt sind, die im wesentlichen gleichen Abstand von dar Planetenachse (19) haben und wenigstens annähernd zu dieser hin ausgerichtet sind,
**dadurch gekennzeichnet**, daß die Bodenstruktur (9) und die Planetenscheiben (18) getrennte Drehantriebe haben und daß die Bodenstruktur (9) mit den Planetenscheiben (18) in eine steile Schräglage kippbar ist.

2. Rundfahrgeschäft nach Anspruch 1,
**dadurch gekennzeichnet,** daß die Planetenscheiben (18) im wesentlichen kreisförmig, mit der Planetenachse (19) als Mittelpunkt, ausgebildet, aber diametral gegenüberliegende Kreissegmente weggeschnitten sind und die Fahrgastsitze (24) nur auf den senkrecht dazu diametral einander gegenüberliegenden, von Kreisbögen (21) berandeten Scheibenabschnitten (20) angeordnet sind.

3. Rundfahrgeschäft nach Anspruch 2,
**dadurch gekennzeichnet,** daß bei stillstehender Bodenstruktur (9) alle Planetenscheiben (18) eine Drehstellung einnehmen, in der jeweils eine Kreissegment-Schnittlinie (23) tangential zur Mittelachse (16) verläuft.

4. Rundfahrgeschäft nach Anspruch 2 oder 3,
**dadurch gekennzeichnet,** daß die Fahrgastsitze parallel zueinander und zu den Kreissegment-Schnittlinien (23), aber konkav verstaffelt auf den von Kreisbögen (21) berandeten Scheibenabschnitten (22) angeordnet sind, wobei auf gegenüberliegenden Scheibenabschnitten (22) angeordnete Fahrgastsitze (24) einander zugewandt sind.

5. Rundfahrgeschäft nach mindestens einem der vorhergehenden Ansprüche,
**gekennzeichnet durch** eine Zentralsteuerung für den Drehantrieb (15) der Bodenstruktur (9) und die Drehantriebe der Planetenscheiben (18), welche feste Drehzahlpaarungen für die letzteren im Verhältnis zu ersterem vorzugeben erlauben.

6. Rundfahrgeschäft nach mindestens einem der vorhergehenden Ansprüche, insbesondere Anspruch 5,
**dadurch gekennzeichnet,** daß der Drehantrieb (15) für die Bodenstruktur (9) und die Drehantriebe der Planetenantriebe denselben Drehsinn (Gleichlauf) haben.

## Claims

1. A revolving fairground ride having a floor structure (9) which is arranged above a base frame (1) and which is capable of being rotated and driven about a centre axis (16) perpendicular to its principal plane and which is capable of being inclined with respect to the base frame (1), and on which a plurality of planet plates (18) are arranged at a radial spacing from the centre axis (16) and are each capable of being rotated and driven about planet axes (19) parallel to the centre axis, a plurality of passenger seats (24) being secured to each planet plate (18), these passenger seats (24) having substantially the same spacing from the planet axis (19) and being directed at least approximately towards the latter, characterized in that the floor structure (9) and the planet plates (18) have separate rotary drives and in that the floor structure (9), together with the planet plates (18), is capable of being tilted to a steep sloping position.

2. A revolving fairground ride according to Claim 1, characterized in that the planet plates (18) are constructed to be substantially circular, having the planet axis (19) as the centre point, but diametrically opposite circle segments are cut away, and the passenger seats (24) are arranged only on the plate sections (20) which are diametrically opposite one another perpendicular thereto and are bordered by arcs (21).

3. A revolving fairground ride according to Claim 2, characterized in that, when the floor structure (9) is at a standstill, all the planet plates (18) adopt a rotary position in which each circle segment intersection line (23) runs tangentially with respect to the centre axis (16).

4. A revolving fairground ride according to Claim 2 or 3, characterized in that the passenger seats are arranged parallel to one another and to the circle segment intersection lines (23), but concavely staggered on the plate sections (22) bordered by arcs (21), with those passenger seats (24) which are arranged on opposing plate sections (22) facing one another.

5. A revolving fairground ride according to any one of the preceding claims, characterized by a central control for the rotary drive (15) of the floor structure (9) and the rotary drives of the planet plates (18), which allow fixed speed pairings for the latter to be predetermined in relation to the former.

6. A revolving fairground ride according to any one of the preceding claims, in particular Claim 5, characterized in that the rotary drive (15) for the floor structure (9) and the rotary drives of the planet drives have the same direction of rotation.

## Revendications

1. Manège avec un châssis de base (9) agencée au-dessus d'une structure de support (1), qui peut tourner et qui peut être entraînée autour d'un axe médian (16) vertical jusqu'à son niveau le plus haut, et étant inclinable par rapport à la structure de support (1), et sur laquelle plusieurs disques satellites (18) sont agencés à une distance radiale de l'axe médian (16) et peuvent selon le cas tourner ou être entraînés autour d'axes planétaires (19) parallèles à l'axe médian, plusieurs sièges de passagers (24) étant fixés sur chaque disque satellite (18), lesquels se trouvent essentiellement à distance égale de l'axe planétaire (19) et sont relevés au moins sensiblement par rapport à celui-ci, caractérisé en ce que le châssis de base (9) et les disques satellites (18) ont des entraînements rotatifs séparés et en ce que le châssis de base (9) est basculable, avec les disques satellites (18), dans une position raidement inclinée.

2. Manège selon la revendication 1, caractérisé en ce que les disques satellites (18) sont réalisés de manière essentiellement circulaire, avec l'axe planétaire (19) comme centre, mais sont découpés comme des segments circulaires diamétralement face à face et les sièges de passagers (24) sont agencés seulement sur les segments de disques (20) bordés d'arcs de cercle (21) verticaux, qui sont de plus diamétralement disposés face à face les uns par rapport aux autres.

3. Manège selon la revendication 2, caractérisé en ce qu'en position de repos du châssis de base (9), tous les disques satellites (18) prennent une position rotative, dans laquelle, selon le cas, une ligne de coupe (23) des segments circulaires s'étend de manière tangentielle à l'axe médian (16).

4. Manège selon la revendication 2 ou 3, caractérisé en ce que les sièges de passagers sont agencés parallèlement les uns aux autres et aux lignes de coupe (23) des segments circulaires mais en échelonnement concave sur les segments de disques (22) bordés d'arcs de cercle (21), les sièges de passagers (24), agencés sur les segments de disques (22) se faisant face, étant tournés les uns vers les autres.

5. Manège selon au moins l'une des revendications précédentes, caractérisé en ce qu'une commande centrale destinée à l'entraînement rotatif (15) du châssis de base (9) et aux entraînements rotatifs des disques satellites (18) permet de prédéterminer des accouplements de régime fixes pour ces derniers par rapport au premier.

6. Manège selon au moins l'une des revendications précédentes, en particulier la revendication 5, caractérisé en ce que l'entraînement rotatif (15) pour le châssis de base (9) et les entraînements rotatifs des entraînements satellites ont le même sens de rotation (synchronisme).
